# EUROPÄISCHE PATENTSCHRIFT

(11) **EP 0 737 261 B1**
(45) Veröffentlichungstag und Bekanntmachung des Hinweises auf die Patenterteilung: **08.09.1999**
(21) Anmeldenummer: 95935801.1
(22) Anmeldetag: 23.10.1995
(51) Int. Cl.: E01B 21/04, E01B 3/38

(54) **SCHIENENANORDNUNG**
RAIL ARRANGEMENT
SYSTEME DE RAILS

(30) Priorität: 27.10.1994 DE 9417088 U
(43) Veröffentlichungstag der Anmeldung: 16.10.1996
(73) Patentinhaber: PHOENIX AKTIENGESELLSCHAFT, 21079 Hamburg (DE)
(72) Erfinder: BLANK, Helmuth, D-21217 Seevetal (DE); PAHL, Bernd, D-22547 Hamburg (DE)
(86) Internationale Anmeldenummer: DE9501469
(87) Internationale Veröffentlichungsnummer: WO9613636

(56) Entgegenhaltungen:
- DE-A- 3 345 388
- DE-A- 4 223 270
- NL-B- 187 328

## Beschreibung

Die Erfindung betrifft eine Schienenanordnung, bestehend aus zwei Schienen, insbesondere Rillenschienen, die elastisch gelagert sind; Spurstangen sowie einer Fahrbahndecke aus Beton, die Dehnfugen aufweist.

In Ortbetonbauweise hergestellte Fahrbahndecken benötigen in Abständen (alle 1,5 bis 3 m) Dehnfugen.

Die Weiterentwicklung der gattungsgemäßen Schienenanordnung besteht nun darin, daß die Spurstangen innerhalb der Dehnfugen angeordnet sind, wobei die Spurstangen mit einem Körper aus elastomerem Werkstoff umgeben sind, und zwar unter gleichzeitiger Schließung der Dehnfugen.

Zweckmäßigerweise ist der Elastomerkörper herstellungsbedingt (z.B. durch Extrusion) einstückig ausgebildet, und zwar unter Vorhandensein einer strangförmig verlaufenden Hohlkammer für die Aufnahme der Spurstange, wobei die Hohlkammer einen größeren Raumbedarf hat als die Spurstange selbst. Um die Spurstange in der Hohlkammer aufnehmen zu können, ist es vorteilhaft, wenn der Elastomerkörper bereits bei der Herstellung mit einer strangförmig verlaufenden Öffnung (Langlochöffnung) versehen ist

Ferner ist es zweckmäßig, wenn der Elastomerkörper, der im Querschnitt gesehen keilförmig ausgebildet ist, mit zusätzlichen strangförmig verlaufenden Hohlkammern ausgestattet ist. und zwar zwecks Verbesserung des elastomeren Verhaltens.

Für den Elastomerkörper gelten insbesondere folgende Parameter:

| Werkstoff | SBR |
|---|---|
| Shore-Härte | 55 - 65° |
| Zugfestigkeit | > 8 N/mm² |
| Bruchdehnung | > 300 % |
| Sonstiges | elektrisch isolierend |

Weiterhin ist es von Vorteil, wenn der Elastomerkörper mit der Spurstange verklebt ist sowie in Höhe des Untergußes beginnt.

Die Erfindung wird nun anhand eines Ausführungsbeispiels unter Bezugnahme auf schematische Zeichnungen erläutert. Es zeigen:
- Fig. 1: eine Fahrbahndecke mit integrierten Rillenschienen;
- Fig. 2: einen Elastomerkörper als Spurstangen- und Dehnungsfugenprofil (Schnitt A-A; Fig. 1).

In Bezug auf diese Figuren gilt folgende Bezugsziffernliste:
- 1: Fahrbahndecke aus Beton
- 2: Rillenschiene
- 2': Rillenschiene
- 3: elastische Lagerung
- 3': elastische Lagerung
- 4: Dehnfuge
- 5: Elastomerkörper mit keilförmiger Querschnittsgestalt
- 6: Spurstange
- 7: Hohlkammer für die Spurstange
- 8: Hohlkammer mit ovalförmiger Querschnittsgestalt
- 9: Hohlkammer mit ovalförmiger Querschnittsgestalt
- 10: Hohlkammer mit kreisförmiger Querschnittsgestalt
- 11: Klebefläche
- 11': Klebefläche
- 12: Langloch
- 13: Unterguß

Fig. **1** zeigt eine Fahrbahndecke **1** aus Beton mit integriertem Schienenstrang, bestehend aus Rillenschienen **2, 2'**, die eine elastische Lagerung **3, 3'** aufweisen und auf einem Unterguß aufsitzen. In den Dehnfugen ist nun der erfindungsgemäße Elastomerkörper **5** angeordnet.

Nach Fig. **2** weist der in der Dehnfuge **4** einsitzende Elastomerkörper **5** eine Hohlkammer **7** für die Aufnahme der Spurstange 6 auf. Dabei erfolgt der Einbau dieser Spurstange über die Langlochöffnung **12**, wobei der Elastomerkörper mit der Spurstange verklebt ist (Klebeflächen **11, 11'**). Ferner besitzt der Elastomerkörper zusätzliche Hohlkammern **8, 9** und **10**.

## Patentansprüche

1. Schienenanordnung, bestehend aus
- zwei Schienen, insbesondere Rillenschienen (2, 2'), die elastisch gelagert sind;
- Spurstangen (6) sowie
- einer Fahrbahndecke (1) aus Beton, die Dehnfugen (4) aufweist;
dadurch gekennzeichnet, daß
- die Spurstangen (6) innerhalb der Dehnfugen (4) angeordnet sind ,wobei die Spurstangen mit einem Körper (5) aus elastomerem Werkstoff umgeben sind, und zwar unter gleichzeitiger Schließung der Dehnfugen.

2. Schienenanordnung nach Anspruch 1, dadurch gekennzeichnet, daß der Elastomerkörper (5) einstückig ausgebildet ist, und zwar unter Vorhandensein einer strangförmig verlaufenden Hohlkammer (7) für die Aufnahme der Spurstange (6).

3. Schienenanordnung nach Anspruch 2, dadurch gekennzeichnet, daß die Hohlkammer (7) einen größeren Raumbedarf hat als die Spurstange (6) selbst.

4. Schienenanordnung nach Anspruch 2 oder 3, dadurch gekennzeichnet, daß der Elastomerkörper (5) mit der Spurstange (6) verklebt ist (Klebeflächen (11, 11').

5. Schienenanordnung nach einem der Ansprüche 1 bis 4, dadurch gekennzeichnet, daß der Elastomerkörper (5) mit zusätzlichen strangförmig verlaufenden Hohlkammern (8, 9, 10) ausgestattet ist.

6. Schienenanordnung nach einem der Ansprüche 1 bis 5, dadurch gekennzeichnet, daß der Elastomerkörper (5) im Querschnitt gesehen keilförmig ausgebildet ist.

7. Schienenanordnung nach einem der Ansprüche 1 bis 6, dadurch gekennzeichnet, daß der Elastomerkörper (5) aus witterungs- und alterungsbeständigem Werkstoff besteht, insbesondere auf der Basis von Styrol-Butadien-Kautschuk (SBR).

8. Schienenanordnung nach einem der Ansprüche 1 bis 7, dadurch gekennzeichnet, daß der Elastomerkörper (5) elektrisch isolierend ist.

9. Schienenanordnung nach einem der Ansprüche 1 bis 8, dadurch gekennzeichnet, daß für den Elastomerkörper (5) folgende Parameter gelten:
| | |
|---|---|
| Shore-Härte | 50 - 65 |
| Zugfestigkeit | > 8 N/mm² |
| Bruchdehnung | > 300 % |

10. Schienenanordnung nach einem der Ansprüche 1 bis 9, dadurch gekennzeichnet, daß der Elastomerkörper (5) in Höhe des Untergußes (13) beginnt.

## Claims

1. Rail arrangement consisting of
- two rails, in particular grooved rails (2, 2'), which are mounted elastically,
- gauge rods (6) and
- a roadway slab (1) made of concrete and exhibiting expansion joints (4),
characterised in that
- the gauge rods (6) are arranged inside the expansion joints (4), the gauge rods being surrounded with a body (5) of elastomer material, simultaneously closing the expansion joints.

2. Rail arrangement according to claim 1, characterised in that the elastomer body (5) is made in one piece, with the presence of a hollow chamber (7) running in a continuous line for accommodation of the gauge rod (6).

3. Rail arrangement according to claim 2, characterised in that the hollow chamber (7) requires greater space than the gauge rod (6) itself.

4. Rail arrangement according to claim 2 or 3, characterised in that the elastomer body (5) is glued with the gauge rod (6) (glued surfaces 11, 11').

5. Rail arrangement according to one of claims 1 to 4, characterised in that the elastomer body (5) is equipped with additional hollow chambers (8, 9, 10) running in a continuous line.

6. Rail arrangement according to one of claims 1 to 5, characterised in that the elastomer body (5) is wedge-shaped viewed in cross-section.

7. Rail arrangement according to one of claims 1 to 6, characterised in that the elastomer body (5) consists of material which is resistant to weathering and ageing, in particular based on styrene butadiene rubber (SBR).

8. Rail arrangement according to one of claims 1 to 7, characterised in that the elastomer body (5) is electrically insulating.

9. Rail arrangement according to one of claims 1 to 8, characterised in that the following parameters apply to the elastomer body (5):
| | |
|---|---|
| Shore hardness | 50 - 65 |
| Tensile strength | > 8 N/mm² |
| Elongation at break | > 300% |

10. Rail arrangement according to one of claims 1 to 9, characterised in that the elastomer body (5) begins at the level of the underlying casting (13).

## Revendications

1. Système de rails constitué de
- deux rails, en particulier rails à gorge ou ornière (2, 2'), montés élastiquement;
- des entretoises de contre-rail (6), ainsi que
- un revêtement de piste de roulement (1) en béton, présentant des joints de dilatation (4),
caractérisé en ce que
- les entretoises de contre-rail (6) sont disposées à l'intérieur des joints de dilatation (4), les entretoises de contre-rail étant entourées par un corps (5) constitué d'un matériau élastomère, et précisément en fermant simultanément les joints de dilatation.

2. Système de rails selon la revendication 1, caractérisé en ce que le corps en élastomère (5) est réalisé d'une seule pièce, et précisément avec présence d'une chambre creuse (7) s'étendant en forme de tronçon, afin de recevoir l'entretoise de contre-rail (6).

3. Système de rails selon la revendication 2, caractérisé en ce que la chambre creuse (7) est d'un volume supérieur à celui de l'entretoise de contre-rail (6) elle-même.

4. Système de rails selon la revendication 2 ou 3, caractérisé en ce que le corps en élastomère (5) est collé à l'entretoise de contre-rail (6) (faces de collage (11, 11')).

5. Système de rails selon l'une des revendications 1 à 4, caractérisé en ce que le corps élastomère (5) est doté de chambres creuses (8, 9, 10) supplémentaires, s'étendant en tronçons.

6. Système de rails selon l'une des revendications 1 à 5, caractérisé en ce que le corps en élastomère (5) a une section transversale cunéiforme.

7. Système de rails selon l'une des revendications 1 à 6, caractérisé en ce que le corps en élastomère (5) est constitué d'un matériau résistant aux intempéries et au vieillissement, en particulier d'un matériau à base de caoutchouc styrène-butadiène (SBR).

8. Système de rails selon l'une des revendications 1 à 7, caractérisé en ce que le corps en élastomère (5) est isolant de l'électricité.

9. Système de rails selon l'une des revendications 1 à 8, caractérisé en ce qu'on a comme paramètres pour le corps élastomère (5) les valeurs suivantes :
| | |
|---|---|
| dureté Shore | 50 - 65 |
| résistance à la traction | > 8 N/mm² |
| allongement à la rupture | > 300 % |

10. Système de rails selon l'une des revendications 1 à 9, caractérisé en ce que le corps en élastomère (5) commence au niveau de la chape inférieure.
